# FASCICULE DE BREVET EUROPEEN

(11) **EP 1 188 675 B1**
(45) Date de publication et mention de la délivrance du brevet: **28.04.2004**
(21) Numéro de dépôt: 01402264.4
(22) Date de dépôt: 30.08.2001
(51) Int. Cl.: B65B 61/20

(54) **Procédé et appareil d'insertion d'un moyen de fixation dans une plaque ou bande d'emballage**
Verfahren und Vorrichtung zum Einführen von einem Befestigungsmittel in einer Verpackungsplatte oder einem Verpackungsband
Method and device for inserting fixing means into a packaging plate or web

(30) Priorité: 14.09.2000 FR 0011704
(43) Date de publication de la demande: 20.03.2002
(73) Titulaire: ITW Litec France, société par actions simplifiée, 71700 Tournus (FR)
(72) Inventeur: BIRKEL, Therry, 54500 Vandoeuvre Les Nancy (FR)
(74) Mandataire: Chambon, Gérard

(56) Documents cités:
- DE-C- 803 375
- US-A- 3 133 637

## Description

L'invention concerne un procédé et un appareil d'insertion d'un moyen de fixation dans une plaque ou bande de matériau souple destinée à former un emballage.

Dans le domaine de l'emballage, il est connu de cercler ledit emballage, sous forme par exemple d'un cartonnage, avec un feuillard ou similaire comme par exemple une bande en matériau synthétique afin de fermer ou de consolider ledit emballage.

La difficulté de ce type de fixation ou consolidation résulte du fait qu'il faut maintenir l'emballage au moment de son cerclage et qu'il faut bien entendu manipuler à la fois l'emballage et son moyen de cerclage.

C'est pourquoi l'inventeur a imaginé un procédé et un appareil pour insérer un tel moyen de fixation dans une plaque ou bande de matériau souple destinée à former un emballage et qui est munie d'une gorge pourvue de deux lèvres qui ferment en partie ladite gorge et entre lesquelles ledit moyen de fixation doit être introduit.

Le procédé selon l'invention est notamment remarquable en ce qu'il consiste à cambrer la plaque ou bande dans le sens transversal à la direction de sa gorge de manière à écarter ses lèvres, à introduire le moyen de fixation, à remettre sensiblement à plat ladite plaque ou bande afin que lesdites lèvres reprennent leurs positions initiales et à deplacer la plaque ou bande dans le sens longitudinal à sa gorge pendant les opérations de cambrage transversal et de remise à plat.

Selon un mode de réalisation, on déplace en outre la plaque ou bande dans le sens longitudinal à sa gorge pendant les opérations de cambrage transversal et de remise à plat, tandis que, par exemple, on guide la plaque ou bande préalablement à son cambrage par au moins un moyen introduit dans sa gorge.

Avantageusement, on peut aussi maintenir en position dans le fond de la gorge l'élément de fixation en appuyant sur celui-ci pendant la remise à plat.

De préférence, on écrase les lèvres de la gorge après remise à plat de la plaque ou bande.

Le moyen de fixation utilisé se présente, par exemple, sous la forme d'un feuillard ou similaire, bien que ce moyen de fixation peut évidemment se présenter sous d'autres formes (câbles, ...)

Pour la mise en oeuvre d'un tel procédé, l'invention propose aussi un appareil qui est notamment remarquable en ce qu'il comporte un moyen de cambrage transversal de la plaque ou bande, un moyen d'introduction de l'élément de fixation et un moyen de remise à plat de la plaque ou bande ainsi que des moyens pour entraîner la plaque ou bande dans le sens longitudinal à sa gorge.

Un appareil avec les caractéristiques dans le préambule de la revendication 6 est décrit dans le document US-A-3 133 637.

Selon un mode de réalisation, le moyen de cambrage est constitué par deux roues superposées dont les jantes présentent respectivement une face concave et une face sensiblement convexe, la plaque ou bande étant destinée à passer entre lesdites roues, sa gorge étant tournée vers la roue à jante concave.

Avantageusement dans ce cas, le moyen d'introduction de l'élément de fixation est constitué par une rampe de guidage pour l'alimentation dudit élément, l'extrémité de ladite rampe parvenant au voisinage des roues de cambrage et entre celles-ci, et par une nervure circulaire ménagée sur la roue concave afin que ladite nervure puisse appuyer sur l'élément de fixation pendant le cambrage.

De préférence, le moyen de remise à plat de la plaque ou bande comporte des ailes de redressement qui passent progressivement d'une position oblique vers une position sensiblement plane, tandis que l'appareil comporte en outre un moyen de maintien en position de l'élément de fixation aménagé au-dessus des ailes de redressement et qui se présente sous la forme d'une barrette.

L'appareil peut aussi comporter un moyen initial de maintien et de guidage de la plaque ou bande, aménagé en amont du moyen de cambrage par rapport au sens de déplacement de la plaque ou bande et qui se présente sous la forme d'un cylindre sur lequel passe ladite plaque ou bande, et d'un galet prévu pour venir s'appuyer dans le fond de la gorge de ladite plaque ou bande. Entre le moyen initial de maintien et de guidage et le moyen de cambrage, on peut prévoir aussi un guide d'alignement sous forme d'une barrette.

Avantageusement, un moyen d'écrasement des lèvres de la gorge sous forme de cylindres de pression, est aménagé en aval du moyen de remise à plat.

Les moyens pour entraîner la plaque ou bande dans le sens longitudinal à sa gorge sont par exemple constitués au moins en partie par la motorisation d'au moins l'une des roues du moyen de cambrage et/ou du cylindre initial de maintien et de guidage et/ou d'au moins l'un des cylindres d'écrasement des lèvres de la gorge.

Pour une un plaque ou bande, muni en outre d'un retour sensiblement d'équerre afin de former une cornière, l'appareil peut en outre être remarquable en ce que le cylindre du moyen initial de maintien et de guidage et l'un des cylindres du moyen d'écrasement comportent une gorge circulaire périphérique pour le passage du retour sensiblement d'équerre de la plaque ou bande.

L'invention sera bien comprise à la lecture de la description qui va suivre et qui se réfère aux dessins annexés dans lesquels :
- la figure 1 montre une plaque ou bande dans laquelle a été inséré un feuillard au moyen d'un appareil selon l'invention,
- la figure 2 est une perspective schématique d'un appareil selon l'invention,
- la figure 3 est une coupe longitudinale de la figure 2 selon la flèche III avec en plus la plaque ou bande à équiper,
- les figures 4 à 8 sont des coupes respectivement selon IV-IV, V-V, VI-VI, VII-VII, VIII- VIII de la figure 3.

Sur la figure 1, on peut voir une plaque ou bande 1 en matériau souple munie d'une gorge 2 formée ou comportant deux lèvres 2a et 2b qui ferment en partie ladite gorge 2 et dans laquelle un feuillard 3 ou similaire est inséré. La gorge 2 est disposée longitudinalement et de manière rectiligne.

Pour insérer ou sertir un tel feuillard, l'invention préconise donc de cambrer la plaque ou bande 1 transversalement par rapport à la direction de sa gorge 2, à insérer le feuillard 3 et à remettre à plat ladite plaque ou bande.

A cet effet, l'invention propose l'appareil représenté plus spécialement sur les figures 2 et 3, destiné à insérer en continu ledit élément de fixation selon le procédé rappelé ci-avant dont d'autres particularités apparaîtront suite à la description de l'appareil qui va suivre.

L'appareil selon l'invention comporte un moyen initial de maintien et de guidage comportant un cylindre 4 ici motorisé comme il sera expliqué ci-après et un galet 5 libre en rotation et par exemple soumis à un moyen élastique 6.

La bande 1 passe entre le cylindre 4 et le galet 5 qui roule dans la gorge de la bande (figure 4).

Sur les figures 3 à 8, les divers moyens ne sont pas représentés en contact avec la bande 1 pour des raisons de clarté.

En aval du cylindre 4 par rapport au sens de déplacement de la bande selon la flèche F (figure 3), on a prévu un guide d'alignement sous la forme d'une barrette 7 qui vient se loger dans la gorge 2 comme le montre bien la figure 5.

En aval de la barrette 7, l'appareil comporte le moyen de cambrage de la bande 1 sous la forme ici de deux roues 8 et 9 superposées entre lesquelles passe ladite bande 1.

Les jantes des roues 8 et 9, comme le montre bien la figure 6, présentent respectivement une face concave (roue 8) et une face sensiblement convexe (roue 9), la gorge 2 de la bande 1 étant tournée vers la roue concave 8 de telle sorte que la bande 1 se cambre transversalement comme représenté sur ladite figure 6.

Le feuillard 3 est alimenté à partir d'une réserve, sous forme par exemple d'une bobine 10 (figure 3), par une rampe de guidage 11 (figures 2 et 3), dont l'extrémité arrive au voisinage des roues 8 et 9 tandis que ladite roue concave 8 comporte une nervure centrale circulaire 12 (figure 6) afin que celle-ci puisse appuyer sur le feuillard 3 et le positionner dans la gorge 2.

En sortie des roues de cambrage 8 et 9, on a prévu un moyen de remise à plat de la bande 1 sous la forme ici d'ailes de redressement 13, comme représenté sur la figure 7, qui passent progressivement d'une position oblique par rapport à l'horizontal jusqu'à une position sensiblement plane (figure 2).

En outre, au-dessus des ailes de redressement, un moyen de maintien en position du feuillard 3 est aménagé sous la forme d'une barrette 14.

En sortie des ailes de redressement 13, la bande 1 est ainsi remise à plat et passe entre deux cylindres de pression 15, 16 (figure 2, 3 et 8) destinés à écraser l'ensemble pour refermer les lèvres 2a et 2b de la gorge sur le feuillard 3.

Comme le montrent en outre les figures 2 et 3, la roue 8 du moyen de cambrage et le cylindre 15 des moyens d'écrasement sont sollicités (comme le galet 5 précédemment décrit) par des moyens élastiques, schématisés sur les figures 1 et 2 par des ressorts tels que respectivement 17 et 18.

Dans l'exemple représenté, comme on peut le voir sur les figures 4 à 8, la plaque ou bande 1 est munie d'un retour sensiblement d'équerre 1' afin de former une cornière.

Dans ce cas, le cylindre initial de guidage 4 (figures 2 et 4) et le cylindre 16 du moyen d'écrasement (figures 2 et 8) comportent une rainure ou gorge circulaire périphérique respectivement 4' et 16' pour le passage du retour d'équerre 1' de la plaque ou bande 1.

En outre bien sûr, on a prévu des moyens pour entraîner la plaque ou bande 1 sous la forme ici d'un moteur d'entraînement schématisé en 19 (figure 2), lequel est destiné à entraîner en rotation le cylindre 4 (le galet 5 étant libre en rotation) et/ou au moins l'une des roues 8 et 9 du moyen de cambrage et/ou au moins l'un des cylindres d'écrasement 15, 16.

Suite à la description de l'appareil, le fonctionnement dudit appareil et par conséquent le procédé selon l'invention sont faciles à comprendre.

La plaque ou bande représentée sur la figure 1, ici en outre munie d'un retour sensiblement d'équerre 1', est introduite entre le cylindre 4 et le galet 5 et elle est entraînée comme expliqué ci-avant par le moteur 19 (figure 2) dans le sens de la flèche F (figure 3), le retour 1' se logeant dans la gorge circulaire 4'.

Après un guidage par le guide d'alignement 7, la plaque ou bande est cambrée transversalement (figures 2, 3 et 6) tandis que le feuillard 3 est déposé en continu dans la gorge 2 de la plaque ou bande par la rampe de guidage 11.

L'ensemble est ensuite remis à plat par les ailes de redressement 13 et la barrette 14 de maintien (figures 2, 3 et 7) avant de passer entre les cylindres 15 et 16 d'écrasement des lèvres 2a, 2b de la gorge 2 (figures 1, 2, 3 et 8), le retour 1' se logeant dans la gorge 16' du cylindre 16.

La plaque ou bande 1 ainsi équipée peut être utilisée pour constituer tout type d'emballage muni ainsi d'un moyen de fixation incorporé.

En particulier, à partir d'une bande, on peut réaliser un emballage de protection sous forme d'une bague pour cercler au moins en partie un objet cylindrique.

Avec une bande munie d'un retour sensiblement d'équerre, comme représenté, on peut protéger par exemple l'extrémité d'un tube ou d'un tuyau.

## Revendications

1. Procédé pour insérer un élément de fixation (3) dans une plaque ou bande (1) de matériau souple destinée à former un emballage et qui est munie d'une gorge (2) rectiligne pourvue de deux lèvres (2a,2b) qui fermént en partie ladite gorge et entre lesquelles ledit élément de fixation (3) doit être introduit, procédé comprenant les étapes suivantes: cambrer la plaque ou bande (1) dans le sens transversal à la direction de sa gorge (2) de manière à écarter ses lèvres (2a,2b), introduire l'élément de fixation (3), remettre sensiblement à plat ladite plaque ou bande (1) afin que lesdites lèvres (2a,2b) reprennent leurs positions initiales et déplacer en outre la plaque ou bande (1) dans le sens longitudinal (F) à sa gorge (2) pendant les opérations de cambrage transversal et de remise à plat.

2. Procédé selon la revendication 1, ***caractérisé* en ce que** l'on guide la plaque ou bande (1) préalablement à son cambrage par au moins un moyen introduit dans sa gorge.

3. Procédé selon l'une des revendications 1 à 2, ***caractérisé* en ce que** l'on maintient en position dans le fond de la gorge l'élément de fixation (3) en appuyant sur celui-ci pendant la remise à plat.

4. Procédé selon l'une des revendications 1 à 3, ***caractérisé* en ce qu'**on écrase les lèvres (2a,2b) de la gorge après remise à plat de la plaque ou bande(1).

5. Procédé selon l'une des revendications 1 à 4, ***caractérisé en ce* que** l'élément de fixation utilisé se présente sous la forme d'un feuillard (3) ou similaire.

6. Appareil pour insérer en continu un élément de fixation (3) dans une plaque ou bande (1) de matériau souple destinée à former un emballage et qui est munie d'une gorge (2) rectiligne pourvue de deux lèvres (2a,2b) qui ferment en partie ladite gorge et entre lesquelles ledit élément de fixation (3) doit être introduit, appareil comportant un moyen de cambrage transversal (8,9) de la plaque ou bande (1), un moyen d'introduction (11,12) de l'élément de fixation et un moyen de remise à plat (15,16) de la plaque ou bande (1), appareil ***caractérisé en ce* qu'**il comporte aussi des moyens (19) pour entraîner la plaque ou bande (1) dans le sens longitudinal à sa gorge (2).

7. Appareil selon la revendication 6, ***caractérisé* en ce que** le moyen de cambrage est constitué par deux roues superposées (8,9) dont les jantes présentent respectivement une face concave et une face sensiblement convexe, la plaque ou bande (1) étant destinée à passer entre lesdites roues, sa gorge (2) étant tournée vers la roue (8) à jante concave.

8. Appareil selon la revendication 7, ***caractérisé* en ce que** le moyen d'introduction de l'élément de fixation (3) est constitué par une rampe de guidage (11) pour l'alimentation dudit élément, l'extrémité de ladite rampe parvenant au voisinage des roues de cambrage (8,9) et entre celles-ci, et par une nervure circulaire (12) ménagée sur la roue concave (8) afin que ladite nervure (12) puisse appuyer sur l'élément de fixation (3) pendant le cambrage.

9. Appareil selon l'une des revendications 6 à 8,***caractérisé* en ce que** le moyen de remise à plat de la plaque ou bande (1) comporte des ailes de redressement (13) qui passent progressivement d'une position oblique vers une position sensiblement plane.

10. Appareil selon la revendication 9, ***caractérisé* en que** qu'il comporte en outre un moyen de maintien en position de l'élément de fixation aménagé au-dessus des ailes de redressement (13) et qui se présente sous la forme d'une barrette (14).

11. Appareil selon l'une des revendications 6 à 10, ***caractérisé* en ce qu'**il comporte en outre un moyen initial de maintien et de guidage de la plaque ou bande (1), aménagé en amont du moyen de cambrage par rapport au sens de déplacement F de ladite plaque ou bande et qui se présente sous la forme d'un cylindre (4) sur lequel passe la plaque ou bande, et d'un galet (5) prévu pour venir s'appuyer dans le fond de la gorge (2) de ladite plaque ou bande (1).

12. Appareil selon la revendication 11, ***caractérisé* en ce qu'**entre le moyen initial de maintien et de guidage et le moyen de cambrage, on a prévu un guide d'alignement sous forme d'une barrette (7).

13. Appareil selon l'une des revendications 6 à 12, ***caractérisé* en ce qu'**il comporte en outre un moyen d'écrasement des lèvres (2a,2b) de la gorge (2) sous forme de cylindres de pression (15,16), aménagé en aval du moyen de remise à plat.

14. Appareil selon l'une des revendications 7, 11 et 13, ***caractérisé* en ce que** les moyens pour entraîner la plaque ou bande (1) dans le sens longitudinal à sa gorge (2) sont constitués au moins en partie par la motorisation (19) d'au moins l'une des roues (9) du moyen de cambrage et/ou du cylindre (4) initial de maintien et de guidage et/ou d'au moins l'un des cylindres (16) d'écrasement des lèvres (2a,2b) de la gorge (2).

15. Appareil selon l'ensemble des revendications 11 et 13 pour une plaque ou bande (1), muni en outre d'un retour sensiblement d'équerre (1') afin de former une cornière, ***caractérisé* en ce que** le cylindre (4) du moyen initial de maintien et de guidage et l'un des cylindres (16) du moyen d'écrasement comportent une gorge circulaire périphérique (4',16') pour le passage du retour sensiblement d'équerre (1') de la plaque ou bande (1).

## Claims

1. Method of inserting a fastener (3) into a plate or strip (1) of flexible material intended to form a package and equipped with a rectilinear groove (2) provided with two lips (2a, 2b) which partially close the said groove and between which the said fastener (3) is to be introduced, comprising the following steps: bending the plate or strip (1) transversely relative to the direction of its groove (2) so as to spread its lips (2a, 2b) apart, introducing the fastener (3), substantially re-flattening the said plate or strip (1) so that the said lips (2a, 2b) resume their initial positions and moreover displacing the plate or strip (1) in the longitudinal direction (F) relative to its groove (2) during the transverse bending and re-flattening operations.

2. Method according to claim 1, **characterised in that**, before it is bent, the plate or strip (1) is guided by at least one means introduced into its groove.

3. Method according to one of claims 1 to 2, **characterised in that** the fastener (3) is held in position in the bottom of the groove by pressing against the said fastener during the re-flattening operation.

4. Method according to one of claims 1 to 3, **characterised in that** the lips (2a, 2b) of the groove are flattened out after the re-flattening of the plate or strip (1).

5. Method according to one of claims 1 to 4, **characterised in that** the fastener used is in the form of a strap (3) or the like.

6. Device for continuously inserting a fastener (3) into a plate or strip (1) of flexible material intended to form a package and equipped with a rectilinear groove (2) provided with two lips (2a, 2b) which partially close the said groove and between which the said fastener (3) is to be introduced, including a means (8, 9) for bending the plate or strip (1) transversely, a means (11, 12) for introducing the fastener and a means (15, 16) for re-flattening the plate or strip (1), **characterised in that** it also includes means (19) for driving the plate or strip (1) in the longitudinal direction relative to its groove (2).

7. Device according to claim 6, **characterised in that** the bending means is formed by two superimposed wheels (8, 9), the rims of which have respectively a concave face and a substantially convex face, the plate or strip (1) being intended to pass between the said wheels, its groove (2) being directed towards the wheel (8) with a concave rim.

8. Device according to claim 7, **characterised in that** the means for introducing the fastener (3) is formed by a guide ramp (11) for feeding the said fastener, the end of the said ramp reaching the vicinity of the bending wheels (8, 9) and between the latter, and by a circular rib (12) formed on the concave wheel (8) so that the said rib (12) can press against the fastener (3) during the bending operation.

9. Device according to one of claims 6 to 8, **characterised in that** the means for re-flattening the plate or strip (1) includes straightening flanges (13) passing gradually from an oblique position to a substantially plane position.

10. Device according to claim 9, **characterised in that** it moreover includes a means for holding the fastener in position, provided above the straightening flanges (13) in the form of a small bar (14).

11. Device according to one of claims 6 to 10, **characterised in that** it moreover includes an initial means for holding and guiding the plate or strip (1), provided upstream of the bending means in relation to the direction of displacement F of the said plate or strip in the form of a cylinder (4) over which the plate or strip passes and a roller (5) intended to press against the bottom of the groove (2) in the said plate or strip (1).

12. Device according to claim 11, **characterised in that** an alignment guide in the form of a small bar (7) is provided between the initial holding and guiding means and the bending means.

13. Device according to one of claims 6 to 12, **characterised in that** it moreover includes a means for flattening out the lips (2a, 2b) of the groove (2) in the form of pressing cylinders (15, 16), provided downstream of the re-flattening means.

14. Device according to one of claims 7, 11 and 13, **characterised in that** the means for driving the plate or strip (1) in the longitudinal direction relative to its groove (2) are formed at least partially by the motorisation (19) of at least one of the wheels (9) of the bending means and/or of the initial holding and guiding cylinder (4) and/or of at least one of the cylinders (16) for flattening out the lips (2a, 2b) of the groove (2).

15. Device according to claims 11 and 13 together for a plate or strip (1) moreover equipped with a substantially right angle (1') in order to form an angle section, **characterised in that** the cylinder (4) of the initial holding and guiding means and one of the cylinders (16) of the flattening means include a peripheral circular groove (4', 16') for the passage of the substantially right angle (1') of the plate or strip (1).

## Patentansprüche

1. Verfahren zum Einsetzen eines Befestigungselements (3) in eine Platte oder ein Band (1) aus flexiblem Material, das eine Verpackung bilden soll und das eine geradlinige Nut (2) aufweist, die mit zwei Lippen (2a, 2b) versehen ist, die die Nut teilweise verschließen und zwischen denen das Befestigungselement (3) eingeführt werden soll, wobei das Verfahren die folgenden Schritte umfasst: Wölben der Platte oder des Bandes (1) in der zur Richtung seiner Nut (2) transversalen Richtung, um seine Lippen (2a, 2b) auseinanderzubiegen, Einführen des Befestigungselements (3), Zurückbringen der Platte oder des Bandes (1) im Wesentlichen in den flachen Zustand, damit die Lippen (2a, 2b) wieder ihre anfänglichen Positionen einnehmen, und außerdem Verschieben der Platte oder des Bandes (1) in der Längsrichtung (F) seiner Nut (2) während der Vorgänge der transversalen Wölbung und des wieder in den flachen Zustand Bringens.

2. Verfahren nach Anspruch 1, **dadurch gekennzeichnet, dass** die Platte oder das Band (1) vor seiner Wölbung durch zumindest ein in seine Nut eingeführtes Mittel geführt wird.

3. Verfahren nach einem der Ansprüche 1 bis 2, **dadurch gekennzeichnet, dass** das Befestigungselement (3) im Boden der Nut in Position gehalten wird, indem während des wieder in den flachen Zustand Bringens auf dieses gedrückt wird.

4. Verfahren nach einem der Ansprüche 1 bis 3, **dadurch gekennzeichnet, dass** die Lippen .(2a, 2b) der Nut angedrückt werden, nachdem die Platte oder das Band (1) wieder in den flachen Zustand gebracht ist.

5. Verfahren nach einem der Ansprüche 1 bis 4, **dadurch gekennzeichnet, dass** das verwendete Befestigungselement die Form eines Bandeisens (3) oder dergleichen aufweist.

6. Vorrichtung zum kontinuierlichen Einsetzen eines Befestigungselements (3) in eine Platte oder ein Band (1) aus flexiblem Material, das eine Verpackung bilden soll und das eine geradlinige Nut (2) aufweist, die mit zwei Lippen (2a, 2b) versehen ist, die die Nut teilweise verschließen und zwischen denen das Befestigungselement (3) eingeführt werden soll, wobei die Vorrichtung ein Mittel zum transversalen Wölben (8, 9) der Platte oder des Bandes (1), ein Mittel zum Einführen (11, 12) des Befestigungselements und ein Mittel (15, 16), um die Platte oder das Band (1) wieder. in den flachen Zustand zu bringen, umfasst, **dadurch gekennzeichnet, dass** sie auch Mittel (19) zum Antreiben der Platte oder des Bandes (1) in der Längsrichtung seiner Nut (2) umfasst.

7. Vorrichtung nach Anspruch 6, **dadurch gekennzeichnet, dass** das Wölbmittel aus zwei übereinander liegenden Rädern (8, 9) besteht, deren Felgen eine konkave Seite beziehungsweise eine im Wesentlichen konvexe Seite aufweisen, wobei die Platte oder das Band (1) zwischen den Rädern durchtreten soll, während seine Nut (2) zu dem Rad (8) mit konkaver Felge zeigt.

8. Vorrichtung nach Anspruch 7, **dadurch gekennzeichnet, dass** das Mittel zum Einführen des Befestigungselements (3) aus einer Führungsrampe (11) zur Zuführung des Elements besteht, deren Ende in die Nähe der Wölbräder (8, 9) und zwischen diese reicht, und aus einem kreisförmigen Bund (12) besteht, der auf dem konkaven Rad (8) ausgebildet ist, damit der Bund (12) während des Wölbens auf das Befestigungselement (3) drücken kann.

9. Vorrichtung nach einem der Ansprüche 6 bis 8, **dadurch gekennzeichnet, dass** das Mittel, um die Platte oder das Band (1) wieder in den flachen Zustand zu bringen, Richtflügel (13) umfasst, die nach und nach von einer geneigten Position in eine im Wesentlichen flache Position übergehen.

10. Vorrichtung nach Anspruch 9, **dadurch gekennzeichnet, dass** sie außerdem ein Mittel umfasst, um das Befestigungselement in Position zu halten, das über den Richtflügeln (13) angebracht ist und das die Form eines Stegs (14) aufweist.

11. Vorrichtung nach einem der Ansprüche 6 bis 10, **dadurch gekennzeichnet, dass** sie außerdem ein eingangsseitiges Mittel zur Halterung und Führung der Platte oder des Bandes (1) umfasst, das relativ zur Bewegungsrichtung F der Platte oder des Bandes stromaufwärts vom Wölbmittel angeordnet ist und das die Form eines Zylinders (4), über den die Platte oder das Band läuft, und einer Reibrolle (5) aufweist, die dafür vorgesehen ist, auf dem Boden der Nut (2) der Platte oder des Bandes (1) aufzuliegen.

12. Vorrichtung nach Anspruch 11, **dadurch gekennzeichnet, dass** zwischen dem eingangsseitigen Mittel zur Halterung und Führung und dem Wölbmittel eine Spurführung in Form eines Steges (7) vorgesehen ist.

13. Vorrichtung nach einem der Ansprüche 6 bis 12, **dadurch gekennzeichnet, dass** sie außerdem ein Mittel zum Andrücken der Lippen (2a, 2b) der Nut (2) in Form von Druckzylindern (15, 16) umfasst, das stromabwärts von dem Mittel zum Zurückbringen in den flachen Zustand angeordnet ist.

14. Vorrichtung nach einem der Ansprüche 7, 11 und 13, **dadurch gekennzeichnet, dass** die Mittel zum Antreiben der Platte oder des Bandes (1) in der Längsrichtung seiner Nut (2) zumindest teilweise aus der Motorisierung (19) zumindest eines der Räder (9) des Wölbmittels und/oder des eingangsseitigen Zylinders (4) zur Halterung und Führung und/oder zumindest eines der Zylinder (16) zum Andrücken der Lippen (2a, 2b) der Nut (2) bestehen.

15. Vorrichtung nach Anspruch 11 zusammen mit Anspruch 13 für eine Platte oder ein Band (1), das außerdem mit einem im Wesentlichen rechtwinkligen Rücksprung (1') versehen ist, um ein Winkelprofil zu bilden, **dadurch gekennzeichnet, dass** der Zylinder (4) des eingangsseitigen Mittels zur Halterung und Führung und einer der Zylinder (16) des Andrückmittels eine kreisförmige, periphere Nut (4', 16') für den Durchtritt des im Wesentlichen rechtwinkligen Rücksprungs (1') der Platte oder des Bandes (1) umfassen.
